# FASCICULE DE BREVET EUROPEEN

(11) **EP 0 050 575 B1**
(45) Date de publication et mention de la délivrance du brevet: **03.04.1985**
(21) Numéro de dépôt: 81401670.5
(22) Date de dépôt: 22.10.1981
(51) Int. Cl.: H01R 13/627

(54) **Connecteur électrique à verrouillage et déverrouillage rapides**
Elektrischer Verbinder mit schneller Verriegelung und Entriegelung
Fast locking-unlocking electrical connector

(30) Priorité: 22.10.1980 FR 8022568
(43) Date de publication de la demande: 28.04.1982
(73) Titulaire: RADIALL INDUSTRIE, Société Anonyme dite:, 93116 Rosny-Sous-Bois (FR)
(72) Inventeur: Vignard, Pierre, F-38500 Voiron (FR)
(74) Mandataire: Nony, Michel

## Description

La présente invention a trait à un connecteur électrique notamment coaxial du type comprenant un élément mâle et un élément femelle susceptibles d'être connectés l'un à l'autre de façon amovible.

D'une façon générale, les connecteurs comprennent sur un des éléments, au moins une broche destinée à pénétrer dans au moins une douille correspondante de l'autre élément. En outre, des pièces de liaison sont prévues pour assurer une liaison libérable des éléments de connecteur.

Il existe déjà divers types de liaisons libérables permettant de réaliser un verrouillage et un déverrouillage rapides du connecteur, notamment pour un connecteur coaxial.

On connaît ainsi des liaisons de type à baïonnette. On connaît également des liaisons comportant sur l'un des éléments de connecteur, plus précisément sur la surface extérieure de la douille de conducteur périphérique dans le cas d'un connecteur coaxial, une gorge annulaire, de profil concave, dans laquelle peuvent s'engager par encliquetage, lors du rapprochement axial des éléments de connecteur, des pièces, telles que des billes logées dans l'autre élément de connecteur.

On connaît enfin par le brevet français de la déposante FR-A-2204331 un connecteur électrique à verrouillage et déverrouillage rapides du type comportant sur un des éléments de connecteur au moins une broche destinée à pénétrer dans au moins une douille centrale correspondante de l'autre élément de connecteur, ledit connecteur comportant une gorge annulaire dans la paroi extérieure d'une douille d'un premier élément de connecteur et, dans une cavité annulaire du second élément de connecteur, un jonc élastique annulaire de contour ouvert, comportant au moins une saillie radiale présentant une surface incurvée et susceptible de s'engager dans la gorge annulaire du premier élément de connecteur lors du rapprochement axial des deux éléments de connecteur, un manchon périphérique de déverrouillage étant prévu pour dégager le jonc élastique de la gorge du premier élément de connecteur.

Les liaisons connues présentent notamment l'inconvénient de n'assurer, en position assemblée du connecteur, qu'une résistance relativement faible à la traction axiale. En outre elles nécessitent des efforts relativement élevés pour l'accouplement et le désaccouplement.

De plus, ces connecteurs doivent présenter du fait de leur taille très réduite, une très grande précision dimensionnelle, ce qui exige un usinage très précis des différents composants entraînant un prix de revient élevé.

La présente invention se propose de réaliser un connecteur électrique à verrouillage et déver- touillage rapides évitant les inconvénients des connecteurs actuellement connus, étant d'un prix de revient économique, grâce à sa simplicité de fabrication, tout en assurant de bonnes propriétés de connexion électrique et de tenue mécanique, notamment à la traction axiale.

Le connecteur électrique selon l'invention se caractérise par le fait que la gorge annulaire du premier élément de connecteur présente un profil concave, que la cavité du second élément de connecteur présente des parois inclinées par rapport à l'axe du connecteur, l'angle d'inclinaison desdites parois par rapport à un plan parallèle à l'axe de celui-ci étant inférieur ou égal à l'angle entre la génératrice de la surface périphérique de la douille dans laquelle est réalisée ladite gorge et la tangente à ladite gorge annulaire au point d'intersection de celle-ci avec ladite génératrice, que ledit second élément de connecteur comporte des moyens pour retenir le jonc élastique dans ladite cavité.

Ainsi, l'angle d'inclinaison des parois de la cavité du second élément de connecteur est compris entre 30° et 60° et est de préférence d'environ 45°.

Dans un mode de réalisation particulier, l'une des parois de la cavité est réalisée par usinage du corps dudit second élément de connecteur, l'autre paroi faisant partie d'une bague sertie sur ledit corps.

Divers modes de réalisation de joncs élastiques peuvent être envisagés dans le cadre de l'invention.

Ainsi le jonc élastique peut être réalisé par découpe dans une bande de matériau élastique tel que par exemple du cuivre au béryllium ou de l'acier inoxydable, les saillies, par exemple au nombre de trois, étant réalisées par des pattes découpées et rabattues vers l'intérieur. Dans ce cas, les pattes sont avantageusement équidistantes et réparties en 120° sur la périphérie du jonc.

En variante, il est possible de réaliser le jonc élastique sous la forme d'un fil ressort sur lequel les saillies également par exemple au nombre de trois, peuvent être réparties à 120° et être constituées chacune d'un galet cylindrique, d'une bille sphérique ou sphérique tronquée.

Les moyens de retenue du jonc élastique dans la cavité à parois inclinées devront être adaptés à la structure particulière du jonc utilisé. Dans le cas d'un jonc élastique réalisé par découpe d'une bande de matériau élastique, les moyens de retenue peuvent être constitués par une bordure annulaire du corps du second élément de connecteur, formant patte de maintien et prolongeant la paroi de la cavité réalisée dans cet élément de connecteur.

Selon l'invention tous les composants des éléments de connecteur sont ainsi des pièces de révolution qui peuvent être réalisées par décolletage, ce qui permet une fabrication particulièrement économique.

Dans le but de mieux faire comprendre l'invention on va décrire à titre d'exemple non limitatif un mode de réalisation, en se référant au dessin annexé dans lequel :
La figure 1 représente les parties d'extrémité des éléments d'un connecteur coaxial selon l'invention en position désaccouplée.
La figure 2 représente des parties d'extrémité des éléments d'un connecteur coaxial selon l'invention en position accouplée, et,
La figure 3 illustre ces mêmes éléments en cours de désaccouplement.
Les figures 4 à 7 illustrent différents modes de réalisation de joncs élastiques utilisables dans le connecteur selon l'invention.

On se réfère tout d'abord aux figures 1 à 3.

Le connecteur selon l'invention se compose d'un élément de connecteur femelle désigné globalement par 1 et d'un élément de connecteur mâle désigné globalement par 2.

L'élément de connecteur femelle comprend un contact central en forme de douille élastique 3, un contact de masse extérieur également en forme de douille 4 et un manchon isolant 5. Dans la paroi périphérique de la douille de contact extérieur est réalisée une gorge annulaire de profil concave 6.

L'élément de connecteur complémentaire mâle 2 présente un contact central en forme de tige axiale 7 et un contact extérieur de masse comprenant une douille élastique 8 et un corps 9 dans lequel est réalisée une cavité 10 à parois 11 et 12 parallèles entre elles et inclinées par rapport à l'axe du connecteur. La paroi 11 est réalisée par usinage du corps 9 de l'élément de connecteur 2, la paroi 12 faisant partie d'une bague 13 sertie à l'extrémité du corps 9.

L'élément de connecteur 2 comprend en outre un isolant 14 entre le contact central 7 et le contact extérieur, et un jonc élastique annulaire 15 logé dans la cavité 10 en appui contre ses parois. Le jonc 15 comprend au moins une saillie radiale 16.

Le jonc élastique du mode de réalisation des figures 1 à 3 est illustré dans la figure 4. Il se compose d'une bande découpée de matériau élastique de contour non fermé, comprenant trois saillies 16 espacées de 120° sur la périphérie du jonc 15. Chacune des saillies présente une surface incuvée 17.

Le jonc 15 est retenu dans la gorge 10 par une patte annulaire de maintien 18.

Enfin l'élément de connecteur 2 comprend un organe de déverrouillage constitué d'un manchon périphérique 19 susceptible de coulisser le long de la paroi périphérique du corps 9, ce manchon comportant une paroi annulaire 20 s'engageant sous la bague sertie 13 et susceptible de venir en contact 15 pour assurer le déverrouillage du connecteur comme cela sera expliqué par la suite.

Les figures 5 à 7 représentent diverses variantes de joncs utilisables selon l'invention et comprenant chacun un fil ressort 21 recourbé selon un profil circulaire non fermé et présentant trois pièces en saillie espacées de 120°. Dans le mode de réalisation de la figure 5 les pièces en saillie sont des galets cylindriques 22 dans le mode de réalisation de la figure 6 des sphères 23 et dans le mode de réalisation de la figure 4 des sphères tronquées 24.

En supposant que l'élément de connecteur 1 soit fixe, pour réaliser l'assemblage et le verrouillage des éléments de connecteur 1 et 2 à partir de la position déverrouillée représentée à la figure 1, il suffit de rapprocher axialement les deux éléments de connecteur, en poussant vers la gauche soit sur le corps 9, soit sur le manchon 19 jusqu'à ce que les saillies 16 du jonc élastique 15 viennent s'engager par encliquetage dans la gorge annulaire 6.

Dans cette position de verrouillage représentée dans la figure 2, une bonne résistance à la traction axiale est assurée par l'immobilisation du jonc entre la paroi 12 de la cavité 10 de l'élément de connecteur 2 et la gorge 6 de l'élément de connecteur 1. Pour assurer une telle tenue mécanique il est nécessaire que l'angle d'inclinaison a de paroi 12 de la cavité 10 par rapport à un plan parallèle à l'axe du connecteur soit inférieur ou égal à l'angle p entre la tangente à la gorge 6 et la génératrice de la surface périphérique de la douille 4.

En supposant toujours que l'élément de connecteur 1 soit fixe, pour assurer le déverrouillage du connecteur à partir de la position représentée dans la figure 2, on fait coulisser axialement comme matérialisé par les flèches A de la figure 3, le manchon 19 le long du connecteur, l'extrémité de la paroi annulaire 20 de ce manchon venant repousser dans la gorge 10 le jonc annulaire 15 en prenant appui sur la ou les saillies radiales 16. A partir de la position représentée dans la figure 3 il suffit de continuer à tirer vers la droite la bague 19 ou le corps 9 pour assurer une séparation complète des deux éléments de connecteur.

## Revendications

1. Connecteur électrique à verrouillage et déverrouillage rapides du type comportant sur un des éléments de connecteur au moins une broche destinée à pénétrer dans au moins une douille centrale correspondante de l'autre élément de connecteur, ledit connecteur comportant une gorge annulaire (6) dans la paroi extérieure d'une douille (4) d'un premier élément de connecteur (1) et, dans une cavité annulaire (10) du second élément de connecteur (2), un jonc élastique annulaire (15, 21) de contour ouvert, comportant au moins une saillie radiale (16) présentant une surface (17) incurvée et susceptible de s'engager dans la gorge annulaire du premier élément de connecteur lors du rapprochement axial des deux éléments de connecteur, un manchon (19) périphérique de déverrouillage étant prévu pour dégager le jonc élastique de la gorge du premier élément de connecteur, caractérisé par le fait que la gorge annulaire (6) du premier élément de connecteur (1) présente un profil concave, que la cavité (10) du second élément de connecteur (2) présente des parois inclinées (11, 12) par rapport à l'axe du connecteur, l'angle d'inclinaison (α) desdites parois (11, 12) par rapport à un plan parallèle à l'axe de celui-ci étant inférieur ou égal à l'angle (β) entre la génératrice de la surface périphérique de la douille (4) dans laquelle est réalisée ladite gorge (6), et la tangente à ladite gorge annulaire (6) au point d'intersection de celle-ci avec ladite génératrice, que ledit second élément de connecteur comporte des moyens (18) pour retenir le jonc élastique (15, 21) dans ladite cavité (10).

2. Connecteur selon la revendication 1, caractérisé par le fait que l'une des parois (11) de la cavité (10) est réalisée par usinage du corps dudit second élément de connecteur (2), l'autre paroi (12) faisant partie d'une bague (13) sertie sur ledit corps.

3. Connecteur selon l'une quelconque des revendications 1 et 2, caractérisé par le fait que le jonc élastique (15, 21) comprend trois saillies espacées de 120° (16, 22 ; 23 ; 24).

4. Connecteur selon l'une quelconque des revendications précédentes, caractérisé par le fait que le jonc élastique est réalisé par découpe d'une bande de matériau élastique, et que la ou les saillies sont réalisées par des pattes (16) découpées et rabattues vers l'intérieur.

5. Connecteur selon l'une quelconque des revendications précédentes, caractérisé par le fait que les moyens de retenue du jonc élastique dans la cavité sont constitués par une bordure annulaire (18) du corps du second élément de connecteur, prolongeant la paroi de la cavité (10) réalisée dans cet élément de connecteur.

## Claims

1. A quick-locking-unlocking electrical connector of the type having upon one of the connector components at least one pin intended for entering at least one corresponding central socket in the other connector component, the said connector having an annular neck (6) in the outer wall of a socket (4) in a first connector component (1) and in an annular cavity (10) in the second connector component (2) an annular elastic ring (15, 21) of open contour having at least one radial projection (16) which exhibits an inwards curved surface (17) and is capable of being engaged in the annular neck in the first connector component upon bringing the two connector components together axially, a peripheral unlocking- collar (19) being provided for releasing the elastic ring from- the neck in the first connector component, characterized by the fact that the annular neck (6) in the first connector component (1) exhibits a concave profile, that the cavity (10) in the second connector component (2) exhibits walls (11, 12) which slope with respect to the axis of the connector, the angle of slope (α) of the said walls (11, 12) with respect to a plane parallel with the axis of the connector being less than or equal to the angle (p) between the generatrix of the peripheral surface of the socket (4) in which the said neck (6) is effected and the tangent to the said annular neck (6) at the point of intersection of the latter with the said generatrix, and that the said second connector component has means (18) of keeping the elastic ring (15, 21) in the said cavity (10).

2. A connector as in Claim 1, characterized by the fact that one of the walls (11) of the cavity (10) is created by machining the body of the said second connector component, the other wall (12) forming part of a ring (13) crimped onto the said body.

3. A connector as in either of the Claims 1 and 2, characterized by the fact that the elastic ring (15, 21) comprises three projections spaced 120° apart (16, 22 ; 23 ; 24).

4. A connector as in any one of the preceding Claims, characterized by the fact that the elastic ring is created by cutting from a strip of elastic material and that the projection or projections is/are created by feet (16) cut out and folded back inwards.

5. A connector as in any one of the preceding Claims, characterized by the fact that the means of keeping the elastic ring in the cavity consist of an annular rim (18) on the body of the second connector component, prolonging the wall of the cavity (10) created in this connector component.

## Patentansprüche

1. Elektrischer Verbinder mit schneller Verriegelung und Entriegelung, bei dem ein Verbinderelement mindestens einen Stift aufweist, der in mindestens eine entsprechende, zentrale Buchse des anderen Verbinderelements eingreifen kann, wobei der Verbinder an der Außenwand einer Hülse (4) eines ersten Verbinderelements (1) eine Ringnut (6) und in einem Ringhohlraum (10) des zweiten Verbinderelements (2) einen nicht geschlossenen, elastischen Sprengring (15, 21) aufweist, der mindestens einen eine einwärts gekrümmte Fläche (7) besitzenden und in die Ringnut des ersten Verbinderelements des Verbinders beim axialen Zusammenfügen der beiden Verbinderelemente einrastbaren radialen Vorsprung (16) hat, wobei eine periphäre Hülse (19) für die Entriegelung vorgesehen ist, die den Sprenging aus der Ringnut des ersten Verbinderelements herausdrückt, dadurch gekennzeichnet, daß die Ringnut (6) des ersten Verbinderelements (1) ein konkaves Profil hat, daß der Ringhohlraum (10) des zweiten Verbinderelements (2) gegenüber der Achse des Verbinders geneigt angeordnete Wände (11, 12) hat, wobei der Neigungswinkel (a) dieser Wände (11, 12) gegenüber einer zu einer Achse des Verbinderelements parallelen Ebene kleiner oder gleich is einem Winkel (ß) zwishen einer Mantellinie der äußeren Oberfläche der Hülse (4), in der die Ringnut (6) ausgebildet ist, und der Tangente an diese Ringnut (6) in ihrem Schnittpunkt mit der genannten Mantellinie, und daß das zweite Verbinderelement Mittel (18) besitzt, um den Sprengring (15, 21) in dem Ringhohlraum (10) zu halten.

2. Verbinder nach Anspruch 1, dadurch gekennzeichnet, daß die eine Wand (11) des Ringhohlraums (10) durch maschinelles Bearbeiten des Gehäuses des zweiten Verbinderelements (2) erstellt ist und daß die andere Wand (12) Teil eines in dieses Gehäuse eingepreßten Ringes (13) ist.

3. Verbinder nach Anspruch 1 oder 2, dadurch gekennzeichnet, daß der elastische Sprengring (15, 21) drei, 120-Grad-winkelversetzte Vorsprünge (16, 22 ; 23 ; 24) hat.

4. Verbinder nach einem der vorangegangenen Ansprüche, dadurch gekennzeichnet, daß der elastische Sprengring (15, 21) aus einem bandartigen, elastischen Blechmaterial geschnitten ist und daß der mindestens eine Vorsprung aus herausgeschnittenen Zungen (16) hergestellt ist, die nach Innen umgewinkelt sind.

5. Steckverbinder nach einem der vorangeganenen Ansprüche, dadurch gekennzeichnet, daß die Mittel für den Halt des elastischen Sprengrings im Ringhohlraum durch eine ringartige Umrandung (18) des Gehäuses des zweiten Verbinderelements gebildet sind, die die Wand des Ringhohlraums (10) verlängert, der in diesem Verbinderelement ausgebildet ist.
